# EUROPÄISCHE PATENTSCHRIFT

(11) **EP 1 706 548 B1**
(45) Veröffentlichungstag und Bekanntmachung des Hinweises auf die Patenterteilung: **01.06.2016**
(21) Anmeldenummer: 04804253.5
(22) Anmeldetag: 23.12.2004
(51) Int. Cl.: E03C 1/06

(54) **WANDHALTERUNG FÜR EINE HANDBRAUSE**
WALL HOOK FOR A SHOWER ATTACHMENT
FIXATION MURALE POUR DOUCHETTE

(30) Priorität: 14.01.2004 DE 102004003134
(43) Veröffentlichungstag der Anmeldung: 04.10.2006
(73) Patentinhaber: Hansgrohe SE, 77761 Schiltach (DE)
(72) Erfinder: GROHE, Klaus, 77761 Schiltach (DE)
(74) Vertreter: Patentanwälte Ruff, Wilhelm, Beier, Dauster & Partner mbB
(86) Internationale Anmeldenummer: PCT/EP2004/014659
(87) Internationale Veröffentlichungsnummer: WO 2005/068731

(56) Entgegenhaltungen:
- EP-A- 0 076 717
- EP-A- 0 103 145
- EP-A- 0 559 997
- EP-B- 0 011 825
- CH-A- 340 460
- DE-A- 2 720 507
- DE-A- 3 033 943
- DE-A- 19 510 940
- DE-C- 677 951
- DE-U- 8 325 385
- DE-U- 20 308 419
- DE-U1- 8 427 875
- US-A- 4 662 768

## Beschreibung

Die Erfindung geht aus von einer Wandhalterung für eine Handbrause gemäß dem Oberbegriff des Anspruchs 1.

Derartige Wandstangen sind seit langem bekannt. Sie haben den Vorteil, dass die Höhe der Brause auf die Körpergröße eingestellt werden kann, wobei auch ein Duschen im Sitzen möglich ist. Die Handbrause kann auch aus der Halterung entnommen werden und zum Abbrausen eines Körpers benutzt werden. Der Nachteil derartiger Anbringungsarten für Handbrausen besteht darin, dass der Brauseschlauch immer auf die maximale Verstellmöglichkeit angepasst ist, meistens auch noch länger ist, so dass er beim Anbringen der Handbrause an der Wandstange störend herab hängt.

Diesen Nachteil haben fest installierte Kopfbrausen nicht. Dagegen haben diese den Nachteil, dass sie im Regelfall nicht verstellt werden können. Selbst wenn sie mit Hilfe eines Gelenks angebracht sind, kann nicht die Stelle der Kopfbrause geändert werden, sondern nur der Winkel, in den sie abstrahlt.

Bei einer bekannten Wandhalterung ist an einer senkrecht verlaufenden Wandstange ein Schieber angebracht, an dem ein mit diesem verschwenkbar verbundener Brausekopf angebracht ist. Die Zuleitung zu diesem Brausekopf geschieht über einen Schlauch (DE 27 20 507). Der Brausekopf lässt sich nicht abnehmen.

Ebenfalls bekannt ist eine Wandstange (EP0076717) die aus einem fest installierten Teil und einem gegenüber dem fest installierten Teil nach oben herausragenden teleskopisch geführten verschiebbaren Teil aufgebaut ist. An dem oberen Ende des verschiebbaren Teils ist der Griff einer Handbrause angebracht, die ihr Brausewasser über einen Schlauch erhält.

Bei einer in der Patentschrift CH 340460 offenbarten Brausehalterung ist am Ende einer mehrteiligen, mehrere Gelenke aufweisenden Wandstange eine Gabel zum Einlegen des Handgriffs einer Brause angeordnet.

Bei einer in der Offenlegungsschrift DE 195 10 940 A1 offenbarten Brausehalterung ist die Wandstange selbst gebogen ausgebildet, und eine Halterung für eine Handbrause längs der gebogenen Wandstange verschiebbar.

Bei einer Massagedusche gemäß der Offenlegungsschrift EP 0 011 825 A1 ist eine Führungsschiene vorhanden, die im Bereich ihres oberen Endes von einer Baueinheit begrenzt ist. Diese Baueinheit dient zum Anschluss der Massagebrause an die Hausinstallation. An der Oberseite dieser Baueinheit lässt sich eine Kopfbrause einhängen.

In der Offenlegungsschrift EP 0 103 145 A2 ist eine transportable Duscheinrichtung für Camping- oder ähnliche Zwecke offenbart. Dabei ist eine über einen Schlauch angeschlossene Handbrause mit einem Stativ verbunden, das an beliebigen Stellen beispielsweise mit einer Schraubklemme angebracht werden kann.

In der Gebrauchsmusterschrift DE 84 27 875 U1 ist eine Küchenarmatur mit einem gebogenen, um eine vertikale Achse verschwenkbaren Rohrstück offenbart, an das sich nach vorn ein weiterer Rohrabschnitt gleichen Durchmessers anschließt, der einen Griffteil eines aus der Armatur ausziehbaren Griffstücks darstellt, wobei im Inneren ein gewendelter Schlauch aufgenommen ist, der zu einem Auslaufende des Griffstücks geführt ist.

In der Patentschrift DE 677 951 ist eine Halteeinrichtung für Schlauchbrausen offenbart, die einen an einer Wand befestigbaren Rohrbogen beinhaltet, in welchem ein Brauseschlauch gleitbar gelagert ist.

Das Dokument EP 0076717 wird als nächstliegender Stand der Technik angesehen. Dieses Dokument entspricht dem Oberbegriff des Anspruchs 1.

Der Erfindung liegt die Aufgabe zu Grunde, die Anwendungs- und Gebrauchsmöglichkeiten einer Brause zu erweitern und zu verbessern.

Zur Lösung dieser Aufgabe schlägt die Erfindung einer Wandhalterung für eine Handbrause mit den im Anspruch 1 genannten Merkmalen vor. Weiterbildungen der Erfindung sind Gegenstand von Unteransprüchen.

Während im Stand der Technik die Halterung für die Handbrause üblicherweise ein getrenntes Teil ist, das auch als teilweise störendes Element bemerkbar ist, sieht die Erfindung vor, die Halterung so auszubilden, dass sie eine Fortsetzung der Wandstange bildet. Anders ausgedrückt ist die Halterung in Verlängerung der Wandstange angeordnet. Dadurch wird ein optisch ansprechendes, den Gesamteindruck der Wandstange nicht störendes, sondern ergänzendes Bild geschaffen. Dabei kann die Handbrause, die einen Griff und einen Brauseschlauch aufweist, in die Halterung eingesetzt werden.

Erfindungsgemäß ist die Halterung als zur Rückseite und/oder zur Seite hin offenes Rohr mit einer Konushalterung für den Handbrausengriff am äußeren Ende ausgebildet. Die Konushalterung, die an sich bekannt ist, dient zum Einstecken des Griffs der Handbrause. Das Rohr verläuft gebogen, wobei vorzugsweise die Mittellinie der Halterung in einer Ebene liegt, in der gegebenenfalls auch die Achse der Wandstange selbst liegt. Durch die gebogene Form wird auch die Wandstange optisch fortgesetzt und die Möglichkeit geschaffen, dass die in die Halterung eingesetzte Handbrause mit ihrem Brausekopf nach unten zeigt. Die gebogene Form macht es auch möglich, den zu der Handbrause führenden Brauseschlauch so zu haltern, dass er wenig stört.

Die Öffnung an der Rückseite und/oder an der Seite des Rohrs dient mit Vorteil dazu, den Brauseschlauch während dieses Verlaufs im Rohr aufzunehmen, so dass er geschützt untergebracht ist und nicht stört. Diese Möglichkeit kann noch dadurch verbessert werden, dass die Öffnung die Form eines hinterschnittenen Schlitzes aufweist.

Insbesondere sieht die Erfindung vor, dass die Halterung für die Handbrause als obere Fortsetzung der Wandstange ausgebildet sein kann, so dass die in die Halterung eingesetzte Handbrause als Kopfbrause wirken kann. Sie kann aber nach wie vor aus der Halterung entnommen werden und als Handbrause benutzt werden.

Um auch bei der Nutzungsmöglichkeit der Handbrause als Kopfbrause eine Einstellmöglichkeit oder Anpassung an unterschiedliche Bedingungen zu ermöglichen, kann erfindungsgemäß vorgesehen sein, dass die Halterung schwenkbar gelagert ist, vorzugsweise um die Längsachse der Wandstange oder um eine hierzu parallele Achse. Es wird dadurch möglich, den Brausekopf der in der Halterung angebrachten Handbrause nach rechts oder nach links aus einer Mittelstellung zu verstellen. Gerade bei der Anbringung einer solchen Wandhalterung an einer Badewanne wird es auf diese Weise möglich, dass der Benutzer an unterschiedlichen Stellen der Badewanne stehen kann.

In Weiterbildung der Erfindung kann vorgesehen sein, dass die mindestens eine Wandstütze abgekröpft ausgebildet ist. Durch diese Abkröpfung wird ein Raum geschaffen, in dem der Brauseschlauch zwischen der Wandstange und der senkrechten Fläche herab hängen kann, so dass er noch weniger stört.

Insbesondere kann vorgesehen sein, dass die mindestens eine Wandstütze um mindestens den halben Durchmesser des zu der Handbrause führenden Schlauchs seitlich gegenüber der Wandstange versetzt angeordnet ist.

Erfindungsgemäß kann die Schwenklagerung der Brausehalterung in der Wandstütze angeordnet sein.

Die Schwenklagerung kann derart ausgebildet sein, dass die Verschwenkung der Halterung vor Erreichen der senkrechten Fläche begrenzt wird, an der die Wandstange mit Hilfe der Wandstützen angebracht wird. Es wird auf diese Weise das Berühren zwischen der Handbrause und der Wand verhindert und vermieden. Gleichzeitig wird auch dafür gesorgt, dass die Brausestrahlen nicht die Wand treffen, sondern die Person, die duscht.

In nochmaliger Weiterbildung kann vorgesehen sein, dass die Schwenklagerung mit einer Rastung versehen ist, die bestimmte Stellungen der Halterung bevorzugt. Insbesondere soll vorgesehen sein, dass in der neutralen Stellung die Halterung stehen bleibt.

Erfindungsgemäß kann die Wandhalterung eine zusätzliche Schlauchführung aufweisen, die vorzugsweise hinter der Wandstange angeordnet ist, also zwischen der Wandstange und der Wand.

Natürlich ist es möglich, an der Wandstange selbst eine weitere Halterung für die Handbrause anzubringen, um auch in einer niedrigeren Stellung die Handbrause arretieren zu können. Diese zusätzliche Halterung kann auch um die Wandstange herum verschwenkbar und auch höhenverstellbar sein. Vorzugsweise ist vorgesehen, dass die Verdrehung um die Wandstange unabhängig davon erfolgt, ob auch die Wandstange verdreht wird.

Zur Befestigung einer Wandstange ist im Normalfall vorgesehen, dass zwei Wandstützen verwendet werden. Es ist aber auch denkbar, eine Wandstange aus mehr als einem Teil zusammenzusetzen, beispielsweise zwei Rohrabschnitte, so dass dann gegebenenfalls drei Wandstützen verwendet werden können.

Weitere Merkmale, Einzelheiten und Vorzüge der Erfindung ergeben sich aus der folgenden Beschreibung einer bevorzugten Ausführungsform, den Patentansprüchen und der Zusammenfassung, deren beider Wortlaut durch Bezugnahme zum Inhalt der Beschreibung gemacht wird, sowie anhand der Zeichnung. Hierbei zeigen:
- Figur 1: einen Axialschnitt durch eine Wandhalterung nach der Erfindung ohne Handbrause;
- Figur 2: einen gegenüber der Darstellung der Figur 1 verkürzten Schnitt mit einer Zusatzhalterung;
- Figur 3: perspektivisch eine Wandstütze.

Die in Figur 1 schematisch dargestellte Wandhalterung enthält als zentrales Element ein Rohr 1, das im Bereich seines unteren Endes mit einem Lagereinsatz 2 versehen ist. Der Lagereinsatz 2 ist von unten her in das Rohr 1 eingeschoben und liegt mit einem nach außen gerichteten Flansch 3 an der Stirnkante des Rohrs an.

Im Bereich seines oberen Endes weist das Rohr ebenfalls einen Lagereinsatz 4 auf, der von oben in das Rohr eingeschoben ist. Aus dem oberen Ende des Rohrs 1 ragt ein Teil 5 des Lagereinsatzes heraus. Dieser herausragende Teil 5 des Lagereinsatzes 4 entspricht in seinen Außenabmessungen den Innenabmessungen des Lagereinsatzes 2.

Zur Befestigung des Rohrs 1 mit seinen Lagereinsätzen 2, 4 dienen zwei Wandstützen 6, die beide identisch ausgebildet sind. Jede Wandstütze 6 enthält eine an der Wand anzuschraubende Fußplatte 7, die Stufenbohrungen 8 aufweist. Durch die Stufenbohrung 8 können Schrauben geschraubt werden, deren Schraubenköpfe dann in dem erweiterten Teil der Stufenbohrung 8 zu liegen kommen. Mit dieser Fußplatte 7 ist eine Strebe 18 verbunden. Am äußeren, das heißt der Fußplatte 7 abgewandten Ende der Strebe 18 ist ein Lagerelement 9 ausgebildet, das einen nach oben gerichteten im Durchmesser verringerten zylindrischen Teil 10 und einen unteren Abschnitt 11 mit einer Innenbohrung 12 aufweist. Die Abmessungen der Innenbohrung 12 entsprechend den Außenabmessungen des vorspringenden Teils 5 des Lagereinsatzes 4 im oberen Teil des Rohrs 1.

Das Rohr 1 wird mit seinem Lagereinsatz 2 auf den im Durchmesser verringerten Lageransatz 10 der Wandstütze 6 aufgeschoben, bis der Lagereinsatz 2 zur Anlage an der Schulter 13 im Übergang zwischen den beiden Teilen 11, 10 der Wandstütze 6 gelangt. Der Außenumfang des unteren Teils 11 der Lagerung 9 der Wandstütze 6 entspricht dem Außendurchmesser des Rohrs 1, so dass auf diese Weise eine Fortsetzung der Außenform des Rohrs bis zum unteren Ende der Wandstütze 6 erfolgt.

Am oberen Ende wird der vorspringende Teil 5 des Lagereinsatzes 4 des Rohrs in die Ausnehmung 12 der oberen Wandstütze 6 eingeschoben, ebenfalls bis zu einer Anlage der entsprechenden Schultern. Dadurch ist das Rohr 1 zwischen den beiden Wandstützen 6 festgelegt. Beide Wandstützen 6 sind identisch ausgebildet. Von der oberen Wandstütze 6 ragt nur noch der Ansatz 10 nach oben. Auf diesen Ansatz 10 wird die Halterung 20 für den Brausekopf aufgesetzt. Die Halterung 20 weist die Form eines zur Rückseite hin geschlitzten Rohrs auf. In das untere Ende dieses Rohrabschnitts ist ebenfalls ein Lagereinsatz 2 eingesetzt, ähnlich wie am unteren Ende des Rohrs 1 der Wandstange. Zwischen diesem Lagereinsatz 2 und dem vorspringenden Teil 10 der oberen Wandstütze erfolgt eine Verbindung. Dadurch ist das Rohrstück 21 an der Wandstütze 6 festgelegt. Die Verbindung zwischen dem vorspringenden Teil 10 der Lagerung der Wandstütze 6 und dem Lagereinsatz 2 des Rohrstücks 21 kann so gestaltet sein, dass eine Verdrehung um deren beider Achsen erfolgen kann, gegebenenfalls mit einer Verrastung in bestimmten Positionen.

Das obere Ende des gebogenen Rohrstücks 21 weist eine Konushalterung 22 für den Griff einer Handbrause auf. Diese Konushalterung ist an sich bekannt, so dass sie nicht näher erläutert wird.

Wird in die Konushalterung 22 der Griff einer Handbrause eingesteckt, so kann der Brauseschlauch durch das Innere des Rohrstücks 21 bis zu der Verbindung mit der Wandstütze 6 geführt werden. Von dieser Stelle aus kann er frei herab hängen, wobei er dann in dem Bereich zwischen der Wandstange und den Fußplatten der Wandstützen 6 zu liegen kommt. An dieser Stelle kann er frei herab hängen, ohne zu stören.

Figur 2 zeigt, dass an dem die Wandstange bildenden Rohr 1 noch eine zusätzliche Halterung 30 für eine Handbrause angebracht werden kann. Die Halterung ist als Hülse 31 auf das Rohr 1 vor dessen Montage mit Hilfe der Wandstützen 6 aufgeschoben. Sie kann Federelemente aufweisen, damit ihre einmal eingenommene Position sowohl in axialer Richtung der Wandstange als auch in Umfangsrichtung beibehalten bleibt. Die vordere Halterungsöffnung 32 kann gegebenenfalls auch um eine horizontale Achse noch zusätzlich verdreht werden. Die Handbrause, die aus der Halterung 20 am oberen Ende der Wandstange entnommen wird, kann dann in die Halterung 30 eingehängt werden.

Figur 3 zeigt in einem gegenüber den Figuren 1 und 2 vergrößerten Maßstab perspektivisch eine Wandstütze, wie sie zur Befestigung des Rohrs 1 verwendet wird. Die Fußplatten 7 sind langgestreckt mit einer unteren Abrundung ausgebildet. Die Längskanten verlaufen bei Anbringung an der Wand senkrecht von oben nach unten. Im Bereich der einen Längsseitenkante ist der Steg 18 angesetzt, der rechtwinklig gegenüber der Rückseite der Fußplatte 7 verläuft. Der Rückseite der Fußplatte 7 ist zur flächigen Anlage an der Wand bestimmt.

Am vorderen Ende des Stegs 18 geht dieser tangential in die Lagerung 9 über. Der erwähnte in seinem Durchmesser verringerte Ansatz 10 weist eine etwas kompliziertere Gestalt auf, als dies aus der vereinfachten Darstellung der Figur 1 und 2 hervorgeht. Seine Außenkontur weist einen Durchmesser auf, der dem Innendurchmesser der unteren Öffnung 12 entspricht.

Durch den seitlichen Versatz des Stegs 18 gegenüber der Fußplatte und insbesondere gegenüber der Lagerung 9 ist dieser Steg auch gegenüber der Wandstange seitlich versetzt. Dadurch hat ein direkt hinter der Wandstange herab hängender Schlauch Platz, um in dem Raum hier untergebracht zu werden.

Durch die Verschwenkbarkeit der Halterung 20 um die Achse der Wandstange kann die praktisch eine Kopfbrause bildende Handbrause nach rechts und links geschwenkt werden. Sie kann auch herausgenommen und als normale Handbrause verwendet werden. Die Anordnung verbindet die Vorteile einer fest installierten Kopfbrause mit dem Vorteil einer ohne Halterung nutzbaren Handbrause.

## Patentansprüche

1. Wandhalterung für eine Handbrause, mit
- einer Wandstange (1),
- mindestens einer Wandstütze (6) zur Befestigung der Wandstange (1) mit Abstand vor einer etwa senkrechten Fläche,
- mindestens einer an der Wandstange (1) angebrachten und/oder anbringbaren Halterung (20) zum Einsetzen einer Handbrause, die einen Griff und einen Brauseschlauch aufweist, wobei die Halterung (20) für die Handbrause als Fortsetzung der Wandstange (1) ausgebildet ist,
**dadurch gekennzeichnet, dass**
- die Halterung (20) als zur Rückseite und/oder zur Seite hin offenes, gebogenes Rohr (21) mit einer Konushalterung (22) für den Handbrausengriff am Ende ausgebildet ist, wobei das Innere des Rohrs zur Führung des Brauseschlauchs darin dient.

2. Wandhalterung nach Anspruch 1, bei der die Halterung (20) als obere Fortsetzung der Wandstange (1) ausgebildet ist.

3. Wandhalterung nach Anspruch 1 oder 2, bei der die Halterung durch eine Schwenklagerung schwenkbar um eine Längsachse der Wandstange (1) oder eine hierzu parallele Achse gelagert ist.

4. Wandhalterung nach einem der Ansprüche 1 bis 3, bei der das Rohr (21) mittels eines hinterschnittenen Schlitzes rückseitig und/oder seitlich offen ausgebildet ist.

5. Wandhalterung nach einem der vorhergehenden Ansprüche, bei der die Wandstütze (6) abgekröpft ausgebildet ist.

6. Wandhalterung nach einem der vorhergehenden Ansprüche, bei der die Wandstütze (6) eine Fußplatte (7) und einen an einer Längsseitenkante der Fußplatte angesetzten Steg (18) aufweist, der um mindestens den halben Durchmesser des Brauseschlauchs seitlich gegenüber der Wandstange (1) versetzt ist.

7. Wandhalterung nach einem der Ansprüche 3 bis 6, bei der die Schwenklagerung der Halterung in der Wandstütze (6) angeordnet ist.

8. Wandhalterung nach einem der Ansprüche 3 bis 7, bei der die Schwenklagerung derart ausgebildet ist, dass die Verschwenkung der Halterung (20) vor Erreichen der senkrechten Fläche begrenzt ist.

9. Wandhalterung nach einem der Ansprüche 3 bis 8, bei der die Schwenklagerung derart ausgebildet ist, dass die Schwenkbewegung gerastet ist, wobei die Halterung (20) insbesondere in der neutralen Stellung gerastet ist.

10. Wandhalterung nach einem der vorhergehenden Ansprüche, mit einer zusätzlichen Schlauchführung, die vorzugsweise hinter der Wandstange (1) angeordnet ist.

11. Wandhalterung nach einem der vorhergehenden Ansprüche, mit einer zusätzlich an der Wandstange (1) angeordneten und um diese herum verschwenkbaren, bevorzugt höhenverstellbaren, Zusatzhalterung.

## Claims

1. A wall bracket for a hand shower, comprising
- a wall rod (1),
- at least one wall support (6) for fixing the wall rod (1) with a distance in front of an approximately perpendicular surface,
- at least one holder (20) attached and/or attachable to the wall rod (1) for inserting of a hand shower, which hand shower includes a handle and a shower hose, wherein the holder (20) for the hand shower is formed as a continuation of the wall rod (1),
**characterized in that**
- the holder (20) is formed as a curved pipe (21), open towards the rear side and/or lateral side, with a cone holder (22) for the hand shower handle at the end, wherein the interior of the pipe is for guiding the shower hose therein.

2. The wall bracket according to claim 1, in which the holder (20) is formed as an upper continuation of the wall rod (1).

3. The wall bracket according to claim 1 or 2, in which the holder is mounted by a pivot bearing to be pivotable about a longitudinal axis of the wall rod (1) or an axis parallel thereto.

4. The wall bracket according to any of claims 1 to 3, in which the pipe (21) is open rearwardly and/or laterally by means of an undercut slot.

5. The wall bracket according to any of the preceding claims, in which the wall support (6) is in a cranked form.

6. The wall bracket according to any of the preceding claims, in which the wall support (6) has a base plate (7) and a web (18) joined on one longitudinal side edge of the base plate, which web is laterally offset in relation to the wall rod (1) by at least half the diameter of the shower hose.

7. The wall bracket according to any of claims 3 to 6, in which the pivot bearing of the holder is located in the wall support (6).

8. The wall bracket according to any of claims 3 to 7, in which the pivot bearing is configured such that pivoting the holder (20) is limited before it reaches the perpendicular surface.

9. The wall bracket according to any of claims 3 to 8, in which the pivot bearing is configured such that the pivoting motion is stepped, wherein the holder (20) is stepped preferably in the neutral position.

10. The wall bracket according to any of the preceding claims, comprising an additional hose guide which is located preferably behind the wall rod (1).

11. The wall bracket according to any of the preceding claims, comprising an additional holder located on the wall rod (1) and capable of pivoting about said rod, and preferably adjustable in height.

## Revendications

1. Fixation murale pour douchette, comprenant
- une barre murale (1),
- au moins un support mural (6) pour la fixation de la barre murale (1) à distance d'une surface approximativement perpendiculaire,
- au moins une fixation (20) montée et/ou pouvant être montée sur la barre murale (1) pour l'insertion d'une douchette qui présente une poignée et un tuyau de douche, la fixation (20) pour la douchette étant réalisée sous forme de prolongement de la barre murale (1),
**caractérisée en ce que**
- la fixation (20) est réalisée sous forme de tube courbe (21), ouvert vers le côté arrière et/ou vers le côté, avec une fixation conique (22) pour la poignée de douchette à l'extrémité, l'intérieur du tube servant à y guider le tuyau de douche.

2. Fixation murale selon la revendication 1, dans laquelle la fixation (20) est réalisée sous forme de prolongement supérieur de la barre murale (1).

3. Fixation murale selon la revendication 1 ou 2, dans laquelle la fixation est supportée par un support sur palier pivotant de manière à pouvoir pivoter autour d'un axe longitudinal de la barre murale (1) ou d'un axe parallèle à celui-ci.

4. Fixation murale selon l'une quelconque des revendications 1 à 3, dans laquelle le tube (21) est réalisé sous forme ouverte du côté arrière et/ou latéralement au moyen d'une fente en contre-dépouille.

5. Fixation murale selon l'une quelconque des revendications précédentes, dans laquelle le support mural (6) est réalisé sous forme coudée.

6. Fixation murale selon l'une quelconque des revendications précédentes, dans laquelle le support mural (6) présente une plaque de base (7) et une nervure (18) montée sur une patte latérale longitudinale de la plaque de base, laquelle nervure est décalée latéralement par rapport à la barre murale (1) d'au moins la moitié du diamètre du tuyau de douche.

7. Fixation murale selon l'une quelconque des revendications 3 à 6, dans laquelle le support sur palier pivotant de la fixation est disposé dans le support mural (6).

8. Fixation murale selon l'une quelconque des revendications 3 à 7, dans laquelle le support sur palier pivotant est réalisé de telle sorte que le pivotement de la fixation (20) soit limité avant d'atteindre la surface verticale.

9. Fixation murale selon l'une quelconque des revendications 3 à 8, dans laquelle le support sur palier pivotant est réalisé de telle sorte que le mouvement de pivotement soit encranté, la fixation (20) étant notamment encrantée dans la position neutre.

10. Fixation murale selon l'une quelconque des revendications précédentes, comprenant un guidage de tuyau supplémentaire qui est de préférence disposé derrière la barre murale (1).

11. Fixation murale selon l'une quelconque des revendications précédentes, comprenant une fixation supplémentaire disposée en outre sur la barre murale (1) et pouvant pivoter autour de celle-ci, de préférence réglable en hauteur.
